# EUROPÄISCHE PATENTSCHRIFT

(11) **EP 1 971 743 B1**
(45) Veröffentlichungstag und Bekanntmachung des Hinweises auf die Patenterteilung: **19.06.2013**
(21) Anmeldenummer: 06829722.5
(22) Anmeldetag: 19.12.2006
(51) Int. Cl.: E05F 15/16

(54) **ANTRIEBSVORRICHTUNG**
DRIVE DEVICE
DISPOSITIF D'ENTRAÎNEMENT

(30) Priorität: 14.01.2006 DE 102006001892
(43) Veröffentlichungstag der Anmeldung: 24.09.2008
(73) Patentinhaber: Sommer Antriebs- und Funktechnik GmbH, 73230 Kirchheim/Teck (DE)
(72) Erfinder: SOMMER, Frank, 73230 Kirchheim/Teck (DE); WEISSINGER, Ralf, 73119 Zell u.A. (DE)
(74) Vertreter: Ruckh, Rainer Gerhard
(86) Internationale Anmeldenummer: PCT/EP2006/012210
(87) Internationale Veröffentlichungsnummer: WO 2007/087878

(56) Entgegenhaltungen:
- EP-A- 1 541 793
- DE-A1- 10 227 110
- DE-U1- 9 112 357

## Beschreibung

Die Erfindung betrifft eine Antriebsvorrichtung gemäß dem Oberbegriff des Anspruchs 1.

Eine derartige Antriebsvorrichtung ist aus der DE 102 27 110 A1 bekannt. Diese Antriebsvorrichtung bildet einen Garagentorantrieb. Als Bestandteil der Antriebsvorrichtung ist an der Decke einer Garage eine Führungsschiene montiert, in welcher als Führungsmittel eine Kette gespannt ist. An der Führungsschiene ist ein Schlitten mit einem Elektromotor verfahrbar, wobei der Elektromotor über ein Zahnrad in Eingriff mit der Kette steht. Der Schlitten selbst ist über eine Stange gelenkig mit einem Torblatt verbunden. Der Elektromotor wird über eine externe Steuereinheit gesteuert. Je nach Ansteuerung des Elektromotors wird über diesen der Schlitten in eine vorgegebene Richtung an der Führungsschiene verfahren, wodurch das Torblatt angehoben oder gesenkt wird und die Toröffnung der Garage geöffnet oder geschlossen wird.

In der Führungsschiene ist ein Einsatzkörper eingesetzt, in welchem eine Führungsmittelspannvorrichtung zum Spannen der Kette vorgesehen ist. Weiterhin mündet am Einsatzkörper ein Anschlusskabel aus, das zu der externen, bevorzugt an einer Wand der Garage befestigten Steuereinheit führt, die dort an einer Steckdose als Stromanschluss anschließbar ist. Die Stromzufuhr zu dem im Schlitten gelagerten Elektromotor erfolgt über die Kette und die Führungsschiene. Hierzu ist eine Ader des Anschlusskabels auf eine hakenförmig ausgebildete und leitend mit der Kette verbundene Führungsmittelspannvorrichtung geführt. Eine weitere Ader des Anschlusskabels ist auf einen seitlich am Einsatzkörper ausmündenden, an der Führungsschiene anliegenden Kontakt geführt.

Die so ausgebildete elektrische Kontaktierung für die Stromversorgung des Elektromotors erfordert einen unerwünscht hohen Montage- und Installationsaufwand.

Die DE 91 12 357 U1 betrifft eine Vorrichtung zum Öffnen und Schließen von Toren, insbesondere Garagentoren, mit einer oberhalb des Tores angeordneten Führung, die einen hin- und herbewegbaren und mit dem Tor über eine Stange verbindbaren Wagen trägt, sowie einer Steuerungseinrichtung. Die mit elektrischem Strom versorgte Steuerungseinheit bildet ein separates Teil mit elektrischem Kabelanschluss. Das andere Ende des Kabels ist an die Führung beziehungsweise den Wagen angeschlossen.

Die EP 1 541 793 A1 betrifft ein Torantriebsgehäuse mit einer Baugruppenhalterung zur Befestigung einer elektrischen Torantriebsbaugruppe, die einen elektrischen Anschluss besitzt, insbesondere eines Transformators, wobei die Baugruppenhalterung vorzugsweise lösbare Befestigungsmittel zur Befestigung der Baugruppe aufweist. Bei dem Torantriebsgehäuse bilden die Befestigungsmittel eine Steckaufnahme, in die die Baugruppe einsteckbar ist. Weiter sind Rastmittel vorgesehen, die mit der Baugruppe beim Einstecken in die Steckaufnahme formschlüssig verrasten.

Der Erfindung liegt die Aufgabe zugrunde, eine Antriebsvorrichtung der eingangs genannten Art mit einer möglichst einfach herstellbaren und universell einsetzbaren elektrischen Kontaktierung an externe Einheiten bereitzustellen.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die erfindungsgemäße Antriebsvorrichtung für ein Tor umfasst eine in Bewegungsrichtung des Tores verlaufende Führungseinrichtung mit einer Führungsschiene und ein Führungsmittel und einen in einem Schlitten angeordneten, an der Führungsschiene verfahrbaren und in Eingriff mit dem Führungsmittel stehenden Antrieb, welcher über die Führungsschiene und das Führungsmittel mit Strom versorgt wird. In die Führungsschiene ist ein Einsatzkörper einführbar, welcher eine Führungsmittelspannvorrichtung für das Führungsmittel sowie zum Führungsmittel führende Stromzuleitungsmittel aufweist. Ein Anschlussgehäuse ist vorgesehen, welches auf den in der Führungsschiene gelagerten Einsatzkörper aufsteckbar ist, wobei das Anschlussgehäuse eine Einschuböffnung aufweist, in welche die Führungsschiene mit dem Einsatzkörper einschiebbar ist. Zum elektrischen Anschluss des Führungsmittels und der Führungsschiene sind an eine externe Stromquelle elektrische Steckkontakte vorgesehen, wobei in dem Anschlussgehäuse elektrische Federkontakte als Bestandteile der elektrischen Steckkontakte vorgesehen sind. Durch Aufstecken des Anschlussgehäuses ist die Stromzufuhr zu dem Führungsmittel und der Führungsschiene hergestellt, wobei ein elektrischer Federkontakt des Anschlussgehäuses direkt mit der Führungsschiene kontaktiert ist. Ein an einer Wand des Einsatzkörpers freiliegender und über Stromzuleitungsmittel mit dem Führungsmittel verbundener elektrischer Kontakt ist mit einem weiteren elektrischen Federkontakt am Anschlussgehäuse kontaktiert.

Mittels der erfindungsgemäß vorgesehenen Steckkontakte wird eine flexible, schnell herstellbare Anschlussmöglichkeit des im Schlitten verfahrbaren Antriebs geschaffen.

Insbesondere ist hierbei vorteilhaft, dass die elektrischen Steckkontakte eine universelle Anschlussmöglichkeit bilden, mittels derer unterschiedliche Anschlusskonfigurationen realisiert werden können.

Erfindungsgemäß sind als Bestandteile der elektrischen Steckkontakte elektrische Federkontakte in einem Anschlussgehäuse integriert, welches auf die Führungsschiene aufsteckbar ist und mit dort vorgesehenen elektrischen Kontakten kontaktierbar ist. Mit dieser Kontaktierung kann auf konstruktiv einfache Weise die Stromzufuhr zu dem Führungsmittel und der Führungsschiene hergestellt werden und so der im Schlitten verfahrbare Antrieb mit Strom gespeist werden.

Durch eine geeignete Ausbildung des Anschlussgehäuses können unterschiedliche Anschlusskonfigurationen für die erfindungsgemäße Antriebsvorrichtungen realisiert werden.

In einer ersten Ausführungsform kann das Anschlussgehäuse als Steuergehäuse ausgebildet sein, in welchem eine Steuereinheit zur Steuerung des Antriebs integriert ist. In dieser Konfiguration schließt die Steuerung somit unmittelbar an die Führungsschiene an, an welcher der Schlitten mit dem Antrieb verfahrbar ist.

In einer weiteren Ausführungsform kann das Anschlussgehäuse Bestandteil eines Adapters sein, von welchem ein Kabel zu einer in diesem Fall entfernt zur Führungsschiene liegenden Steuereinheit geführt wird.

Da beide Varianten dieselben elektrischen Anschlussmittel aufweisen und auch bezüglich der mechanischen Schnittstellenparameter identisch ausgebildet sind, können die Anschlussgehäuse dieser Varianten zur Modifikation einer Anschlusskonfiguration einfach und schnell ausgetauscht werden.

In einer besonders vorteilhaften Ausführungsform der Erfindung ist in die Führungsschiene ein Einsatzkörper eingesteckt, welcher neben einer Führungsmittelspannvorrichtung zum Spannen des Führungsmittels auch Stromzuleitungsmittel zu dem Führungsmittel aufweist.

An einer Wand des Einsatzkörpers liegt dabei ein elektrischer Kontakt frei, der bei Aufstecken des Anschlussgehäuses auf die Führungsschiene und des in dieser liegenden Einsatzkörpers mit einem elektrischen Federkontakt des Anschlussgehäuses kontaktiert wird und so die leitende Verbindung zum Führungsmittel herstellt. Weiterhin wird besonders vorteilhaft bei Aufschieben des Anschlussgehäuses ein vorgesehener zweiter elektrischer Federkontakt direkt auf die Führungsschiene aufgesetzt. Damit wird mit einer äußerst geringen Anzahl an Komponenten und daher mit einem äußerst geringen konstruktiven Aufwand der Anschluss der Führungsschiene und des Führungsmittels an eine externe Stromversorgung erzielt. Die Stromversorgung des Antriebs über das Führungsmittel und die Führungsschiene kann somit einfach und mit geringem Aufwand bewerkstelligt werden.

Die Erfindung wird im Nachstehenden anhand der Zeichnungen erläutert. Es zeigen:
- Figur 1:: Schematische Darstellung eines ersten Ausführungsbeispiels einer Antriebsvorrichtung für ein Tor.
- Figur 2:: Perspektivische Darstellung eines Ausschnitts der Antriebsvorrichtung gemäß Figur 1.
- Figur 3:: Schematische Darstellung eines zweiten Ausführungsbeispiels einer Antriebsvorrichtung für ein Tor.

Figur 1 zeigt ein erstes Ausführungsbeispiel einer Antriebsvorrichtung 1 für ein Tor. Das Tor ist im vorliegenden Fall von einem Garagentor 2 gebildet. Figur 1 zeigt das Garagentor 2 in einem Längsschnitt in seiner Schließstellung, in welcher dieses in einer Toröffnung 3 in einer Wand der Garage liegt. In dieser Schließstellung liegt die Ebene des Garagentors 2 in einer vertikalen Ebene und verschließt die Toröffnung 3.

Die Antriebsvorrichtung 1 dient zur Betätigung des Garagentors 2, wobei dieses zwischen der Schließstellung und einer Offenstellung verfahren werden kann. In der Offenstellung ist das Garagentor 2 unterhalb der Decke 4 der Garage angeordnet und gibt so die Toröffnung 3 frei.

Als Bestandteil der Antriebsvorrichtung 1 ist eine Führungsschiene 5 vorgesehen, die dicht unterhalb der Decke 4 der Garage montiert ist. Die Führungsschiene 5 ist dabei mit Halterungen 6, 7 an der Decke 4 sowie einem an die Decke 4 anschließenden und die Toröffnung 3 an der Oberseite begrenzenden Sturz 8 der Garage befestigt.

Die Führungsschiene 5 ist in Form eines C-förmigen Profils ausgebildet. In der Führungsschiene 5 verläuft als Führungsmittel eine Kette 9. In die längsseitigen offenen Enden der Führungsschiene 5 ist jeweils ein Einsatzkörper 10, 11 eingesteckt und dort lagefixiert. Vorzugsweise sind hierzu die Enden der Einsatzkörper 10, 11 gegenüber den in die Führungsschiene 5 eingeschobenen Teilen der Einsatzkörper 10, 11 verbreitert, so dass die verbreiterten Enden der Einsatzkörper 10, 11 an den längsseitigen Enden der Führungsschiene 5 anliegen. Die Einsatzkörper 10, 11 weisen Führungsmittelspannvorrichtungen 12, 13 auf, mit welchen die Kette 9 in der Führungsschiene 5 gespannt wird.

Auf der Führungsschiene 5 ist ein Schlitten 14 verfahrbar gelagert. Der Schlitten 14 ist über eine Stange 15 gelenkig mit dem Garagentor 2 verbunden. Im Schlitten 14 ist als Antrieb ein nicht gesondert dargestellter Elektromotor vorgesehen. Der Elektromotor steht über ein ebenfalls nicht dargestelltes Zahnrad in Eingriff mit der Kette 9. Über den Elektromotor wird das Zahnrad getrieben, wodurch der Schlitten 14 in eine vorgegebene Richtung an der Führungsschiene 5 verfahren wird. Dadurch wird entsprechend der Fahrtrichtung des Schlittens 14 das Garagentor 2 geöffnet oder geschlossen.

Die Stromversorgung des Elektromotors erfolgt über die Führungsschiene 5 und die Kette 9. Die Steuerung des Elektromotors erfolgt über eine Steuereinheit 16, die über eine Steckdose an eine Stromversorgung angeschlossen ist. Die Stromeinspeisung erfolgt somit von der Steuereinheit 16 über die Führungsschiene 5 und die Kette 9 in den Elektromotor. Bei der Ausführungsform gemäß Figur 1 sitzt die Steuereinheit 16 auf einem längsseitigen Ende der Führungsschiene 5 mit dem dort gelagerten Einsatzkörper 10 auf.

Figur 2 zeigt in einer perspektivischen Darstellung einen Ausschnitt der Steuereinheit 16 sowie das Segment der Führungsschiene 5 im Bereich der Steuereinheit 16. Die Steuereinheit 16 ist in einem Steuergehäuse 17 integriert. In diesem Steuergehäuse 17 sind sämtliche elektrischen und elektronischen Komponenten, die zur Ansteuerung des Elektromotors benötigt werden, angeordnet. Das Steuergehäuse 17 bildet zugleich ein Anschlussgehäuse zum direkten Anschluss der Steuereinheit 16 an die Führungsschiene 5 mit dem darin gelagerten Einsatzkörper 10. Hierzu ist in der der Führungsschiene 5 zugewandten Frontwand des Steuergehäuses 17 eine Einschuböffnung 18 vorgesehen, in welche die Führungsschiene 5 eingeschoben werden kann. Der Querschnitt der Einschuböffnung 18 ist an den Querschnitt der Führungsschiene 5 angepasst. Vorzugsweise ist durch Rastmittel oder dergleichen die in die Einschuböffnung 18 eingeschobene Führungsschiene 5 lagefixiert.

Wie aus Figur 2 ersichtlich, weist das die Führungsschiene 5 bildende metallische C-förmige Profil einen Boden 5a mit zwei senkrecht von diesem hervorstehenden Seitenwänden 5b auf. An jede Seitenwand 5b schließt eine Randleiste 5c an, die zum Zentrum der Führungsschiene 5 hin von der jeweiligen Seitenwand 5c hervorsteht. Die Randleisten 5c begrenzen die Offnung an der Oberseite der Führungsschiene 5.

Die Einsatzkörper 10, 11, von welchen der Einsatzkörper 10 in Figur 2 dargestellt ist, liegen formschlüssig an den Innenwänden der Führungsschiene 5. Der jeweils hintere Teil des Einsatzkörpers 10 steht über das Ende der Führungsschiene 5 hervor und bildet einen Anschlag 10a, an welchen die längsseitigen Ränder der Führungsschiene 5 anliegen, so dass der Einsatzkörper 10 in der Führungsschiene 5 lagefixiert ist. Jeder Einsatzkörper 10, 11 besteht bevorzugt aus einem Kunststoff-Spritzteil.

Wie aus Figur 2 weiter ersichtlich, weist der Einsatzkörper 10 eine Führung 19 auf, in welcher ein Bolzen 20 sowie eine an diesen gekoppelte Halterung in Form eines Käfigs 21 geführt ist. Der Bolzen 20 und der Käfig 21 bestehen aus metallischen, elektrisch leitfähigen Werkstoffen.

Der Käfig 21 weist eine quaderförmige Kontur auf, in dessen Rückwand eine Gewindebohrung vorgesehen ist, welche vom Bolzen 20 durchsetzt ist. An der Vorderwand des Käfigs 21 ist eine Öffnung 21 a vorgesehen, in welcher ein freies Ende der Kette 9 gelagert ist. Die Öffnung 21 a weist einen rechteckigen Querschnitt auf. In der in Figur 2 dargestellten Position des Käfigs 21 liegt die Öffnung 21 a hochkant, so dass die Kette 9 an den schmalseitigen Rändern der Öffnung 21a anliegt und so gehalten wird. Zum Einführen der Kette 9 wird der Käfig 21 um 90° bezüglich seiner Längsachse gedreht, so dass die Breitseite der Öffnung 21a in horizontaler Richtung verläuft. In dieser Position kann die Kette 9 in die Öffnung 21a eingeführt oder aus dieser herausgeführt werden.

Der Bolzen 20 und der Käfig 21 bilden die Führungsmittelspannvorrichtung zum Spannen der Kette 9. Zum Spannen der Kette 9 kann der Bolzen 20 an der Rückseite des jeweiligen Einsatzkörpers 10, 11 betätigt werden. Die Einsatzkörper 10, 11 sind bezüglich ihres mechanischen Aufbaus und der Ausbildung der Führungsmittelspannvorrichtung identisch ausgebildet, so dass diese wahlweise am linken oder rechten Ende der Führungsschiene 5 eingesteckt werden können.

Der an die Steuereinheit 16 angekoppelte Einsatzkörper 10 weist zusätzlich Stromzuleitungsmittel und Bestandteile von elektrischen Steckkontakten zum elektrischen Anschluss an die Steuereinheit 16 auf. In dem Steuergehäuse 17 sind entsprechende weitere Bestandteile von elektrischen Steckkontakten zur elektrischen Kontaktierung vorgesehen.

Wie in Figur 2 dargestellt, sind an der Innenwand der Einschuböffnung 18 des Steuergehäuses 17 der Steuereinheit 16 zwei elektrische Federkontakte 22, 23 als Bestandteile der elektrischen Steckkontakte vorgesehen. Die elektrischen Federkontakte 22, 23 sind von dünnen metallischen Blechteilen gebildet, welche in Aufnahmen in der Innenwand des Steuergehäuses 17 so fixiert sind, dass diese etwas aufgebogen sind und in die Einschuböffnung 18 ragen. Die Längsachsen der elektrischen Federkontakte 22, 23 verlaufen in Längsrichtung der Einschuböffnung 18 und damit in Längsrichtung der dort eingeschobenen Führungsschiene 5. Im vorliegenden Fall sind die elektrischen Federkontakte 22, 23 identisch ausgebildet. Jeder der elektrischen Federkontakte 22, 23 weist ein nach oben über die Innenwand der Einschuböffnung 18 hervorstehendes Ende 22a, 23a auf. Jedes der Enden 22a, 23a ist an ein Kabel 24, 25 angeschlossen, welches an eine nicht dargestellte Leiterplatte mit darauf angeordneten Elektronikkomponenten der Steuereinheit 16 angeschlossen ist. Zum Anschluss an einen elektrischen Federkontakt 22, 23 weist jedes Kabel 24, 25 an seinem längsseitigen Ende 22a, 23a eine metallische Öse 26, 27 auf.

Der erste elektrische Federkontakt 22 wird bei Einschieben der Führungsschiene 5 in die Einschuböffnung 18 des Steuergehäuses 17 direkt auf die Randleiste 5c der Führungsschiene 5 aufgesetzt und so ohne weitere Anschlusselemente mit der Führungsschiene 5 elektrisch kontaktiert.

Der zweite elektrische Federkontakt 23 des Steuergehäuses 17 wird mit einem elektrischen Kontakt an der Oberseite des Einsatzkörpers 10 elektrisch kontaktiert. Im vorliegenden Fall ist dieser Kontakt als weiterer elektrischer Federkontakt 28 ausgebildet. Prinzipiell können auch massive Kontakte vorgesehen sein. Der elektrische Federkontakt 28 ist in Aufnahmen des Einsatzkörpers 10 so lagefixiert, dass dieser etwas aufgebogen ist und so über die Oberseite des Einsatzkörpers 10 hervorsteht. Die Längsachse des elektrischen Federkontakts 28 des in der Führungsschiene 5 gelagerten Einsatzkörpers 10 verläuft in Längsrichtung der Führungsschiene 5. Bevorzugt weist der elektrische Federkontakt 28 des Einsatzkörpers 10 dieselbe Materialbeschaffenheit wie die elektrischen Federkontakte 22, 23 des Steuergehäuses 17 auf Die Lage des elektrischen Federkontakts 28 am Einsatzkörper 10 ist so gewählt, dass nach Einschieben der Führungsschiene 5 mit dem Einsatzkörper 10 in die Einschuböffnung 18 des Steuergehäuses 17 der elektrische Federkontakt 23 des Steuergehäuses 17 mit Anpressdruck auf dem elektrischen Federkontakt 28 des Einsatzkörpers 10 aufliegt und so eine elektrisch leitende Verbindung zwischen der Steuereinheit 16 und dem Einsatzkörper 10 bildet.

Der elektrische Federkontakt 28 des Einsatzkörpers 10 ist über Stromzuleitungsmittel mit der Führungsmittelspannvorrichtung 12, 13 und, da die Führungsmittelspannvorrichtung 12, 13 aus elektrisch leitfähigen Komponenten besteht, leitend mit der Kette 9 verbunden. Als Stromzuleitungsmittel sind ein auf dem Bolzen 20 gelagerter metallischer Ring 29, ein mit dem Ring 29 verbundenes Leiterstück 30 sowie eine an diese anschließende metallische Öse 31 zur Kontaktierung an einem Ende 28a des elektrischen Federkontakts 28 vorgesehen. Das Leiterstück 30 kann allgemein von einem Draht, einem Kabelstück oder dergleichen gebildet sein. Mit den so ausgebildeten Stromzuleitungsmitteln wird mit geringem Aufwand eine leitende Verbindung zwischen dem elektrischen Federkontakt 28 und der Kette 9 bewerkstelligt.

In einer besonders vorteilhaften Ausführungsform ist der metallische Ring 29 und das anschließende Leiterstück 30 als ein einziges Teil ausgebildet, welches zudem mit dem elektrischen Federkontakt 28 einstückig ausgebildet ist.

Das Steuergehäuse 17 als Anschlussgehäuse weist somit mit der Einschuböffnung 18 und den dort angebrachten elektrischen Federkontakten 22, 23 eine Schnittstelle auf, mit welcher durch einfaches Aufstecken auf die Führungsschiene 5 mit dem Einsatzkörper 10 eine elektrisch leitfähige Verbindung zur Stromzufuhr über die Führungsschiene 5 und die Kette 9 zum Elektromotor realisiert wird.

Figur 3 zeigt eine Variante der Antriebsvorrichtung 1 gemäß Figur 1. Die Antriebsvorrichtung 1 gemäß Figur 3 entspricht weitgehend der Ausführungsform gemäß Figur 1. Im Unterschied zum Ausführungsbeispiel gemäß Figur 1 ist bei dem in Figur 3 dargestellten Fall das Steuergehäuse 17 nicht auf die Führungsschiene 5 aufgesteckt sondern in Abstand zu dieser an einer Wand der Garage montiert.

Auch bei der Ausführungsform gemäß Figur 3 erfolgt die Stromversorgung des Elektromotors über die Führungsschiene 5 und die Kette 9. Zur elektrischen Verbindung der Führungsschiene 5 und der Kette 9 mit einer externen Stromquelle ist wiederum ein auf die Führungsschiene 5 und dem darin gelagerten Einsatzkörper 10 aufsteckbares Anschlussgehäuse vorgesehen. Das Anschlussgehäuse ist in diesem Fall nicht von dem Steuergehäuse 17 der Steuereinheit 16 sondern von einem Adapter 32 gebildet. Von dem Adapter 32 führt ein Kabel 33 zu einem weiteren Adapter 34, welcher an die Steuereinheit 16 gekoppelt ist.

Der erste Adapter 32 ist auf die Führungsschiene 5 mit dem Einsatzkörper 10 aufsteckbar. Analog zur Ausführungsform gemäß Figur 1 erfolgt die Kontaktierung mittels elektrischer Steckkontakte. Besonders vorteilhaft sind die Mittel zur Kontaktierung entsprechend der Ausführungsform gemäß Figur 1 ausgebildet. Der Einsatzkörper 10 der Ausführungsform gemäß Figur 3 ist dann identisch mit dem Einsatzkörper 10 gemäß Figur 3. Der Adapter 32 weist eine Einschuböffnung 18 mit elektrischen Federkontakten 22, 23 auf, die identisch mit den entsprechenden Komponenten des Steuergehäuses 17 gemäß Figur 1 sind.

Auch der zweite Adapter 34 bildet eine Steckverbindung mit dem Steuergehäuse 17. Besonders vorteilhaft ist das Steuergehäuse 17 gemäß Figur 3 mit dem Steuergehäuse 17 gemäß Figur 1 insbesondere auch hinsichtlich der Ausbildung der elektrischen Steckkontakte vollkommen identisch ausgebildet. Der Adapter 34 bildet einen hierzu komplementären Anschluss. Durch diese mit der Ausführungsform gemäß Figur 1 anschlusskompatible Ausführung ist gewährleistet, dass das Steuergehäuse 17 wahlweise direkt an der Führungsschiene 5, wie in Figur 1 dargestellt, angeschlossen werden kann oder aber über die Adapter 32, 34, wie in Figur 3 dargestellt.

### Bezugszeichenliste

| | |
|---|---|
| (1) | Antriebsvorrichtung |
| (2) | Garagentor |
| (3) | Toröffnung |
| (4) | Decke |
| (5) | Führungsschiene |
| (5a) | Boden |
| (5b) | Seitenwände |
| (5c) | Randleiste |
| (6) | Halterung |
| (7) | Halterung |
| (8) | Sturz |
| (9) | Kette |
| (10) | Einsatzkörper |
| (10a) | Anschlag |
| (11) | Einsatzkörper |
| (12) | Führungsmittelspannvorrichtung |
| (13) | Führungsmittelspannvorrichtung |
| (14) | Schlitten |
| (15) | Stange |
| (16) | Steuereinheit |
| (17) | Steuergehäuse |
| (18) | Einschuböffnung |
| (19) | Führung |
| (20) | Bolzen |
| (21) | Käfig |
| (21a) | Öffnung |
| (22) | Federkontakt |
| (22a) | Ende |
| (23) | Federkontakt |
| (23a) | Ende |
| (24) | Kabel |
| (25) | Kabel |
| (26) | Öse |
| (27) | Öse |
| (28) | Federkontakt |
| (28a) | Ende |
| (29) | Ring |
| (30) | Leiterstück |
| (31) | Öse |
| (32) | Adapter |
| (33) | Kabel |
| (34) | Adapter |

## Patentansprüche

1. Antriebsvorrichtung für ein Tor, mit einer in Bewegungsrichtung des Tores verlaufenden Führungseinrichtung, umfassend eine Führungsschiene (5) und ein Führungsmittel (9), mit einem in einem Schlitten (14) angeordneten, an der Führungsschiene verfahrbaren und in Eingriff mit dem Führungsmittel stehenden Antrieb, welcher über die Führungsschiene (5) und das Führungsmittel (9) mit Strom versorgt wird, wobei in die Führungsschiene (5) ein Einsatzkörper (10) einführbar ist, welcher eine Führungsmittelspannvorrichtung (12) für das Führungsmittel (9) sowie zum Führungsmittel führende Stromzuleitungsmittel aufweist, **dadurch gekennzeichnet, dass** ein Anschlussgehäuse vorgesehen ist, welches auf den in der Führungsschiene (5) gelagerten Einsatzkörper (10) aufsteckbar ist, wobei das Anschlussgehäuse eine Einschuböffnung (18) aufweist, in welche die Führungsschiene (5) mit dem Einsatzkörper (10, 11) einschiebbar ist, dass zum elektrischen Anschluss des Führungsmittels und der Führungsschiene (5) an eine externe Stromquelle elektrische Steckkontakte vorgesehen sind, wobei in dem Anschlussgehäuse elektrische Federkontakte (22, 23) als Bestandteile der elektrischen Steckkontakte vorgesehen sind, und dass durch Aufstecken des Anschlussgehäuses die Stromzufuhr zu dem Führungsmittel und der Führungsschiene (5) hergestellt ist, wobei ein elektrischer Federkontakt (22) des Anschlussgehäuses direkt mit der Führungsschiene (5) kontaktiert ist, und wobei ein an einer Wand des Einsatzkörpers (10) freiliegender und über Stromzuleitungsmittel mit dem Führungsmittel verbundener elektrischer Kontakt (28) mit einem weiteren elektrischen Federkontakt (23) am Anschlussgehäuse kontaktiert ist.

2. Antriebsvorrichtung nach Anspruch 1, **dadurch gekennzeichnet, dass** der Kontakt an dem Einsatzkörper (10) als elektrischer Federkontakt (28) ausgebildet ist.

3. Antriebsvorrichtung nach einem der Ansprüche 1 oder 2, **dadurch gekennzeichnet, dass** die Stromzuleitungsmittel von dem elektrischen Federkontakt (28) auf die leitend mit dem Führungsmittel verbundene Führungsmittelspannvorrichtung (12) geführt sind.

4. Antriebsvorrichtung nach Anspruch 3, **dadurch gekennzeichnet, dass** die Stromzuleitungsmittel mit dem elektrischen Federkontakt (28) einstückig ausgebildet sind.

5. Antriebsvorrichtung nach Anspruch 4, **dadurch gekennzeichnet, dass** die Führungsmittelspannvorrichtung (12) eine auf einem Bolzen (20) gelagerte Aufnahme für das Führungsmittel aufweist, und dass der Bolzen (20) von einem leitfähigen Ring (29) als Bestandteil der Stromzuleitungsmittel umschlossen ist.

6. Antriebsvorrichtung nach Anspruch 5, **dadurch gekennzeichnet, dass** die Stromzuleitungsmittel eine leitfähige Öse (26, 27) zum Anschluss an den elektrischen Federkontakt (28) aufweisen.

7. Antriebsvorrichtung nach einem der Ansprüche 1 bis 6, **dadurch gekennzeichnet, dass** die Führungsschiene (5) von einem C-förmigen Profil gebildet ist, in dessen Innenraum das von einer Kette (9) gebildete Führungsmittel verläuft.

8. Antriebsvorrichtung nach Anspruch 7, **dadurch gekennzeichnet, dass** die Führungsschiene (5) an ihrer Oberseite eine von an deren Seitenwänden (5b) anschließenden Randleisten (5c) begrenzte Öffnung aufweist, wobei in der Öffnung der elektrische Federkontakt (28) des Einsatzkörpers (10) freiliegt, und wobei eine Randleiste (5c) das elektrische Anschlussmittel bildet.

9. Antriebsvorrichtung nach einem der Ansprüche 1 bis 8, **dadurch gekennzeichnet, dass** das Anschlussgehäuse an der Führungsschiene (5) lagefixiert ist.

10. Antriebsvorrichtung nach einem der Ansprüche 1 oder 9, **dadurch gekennzeichnet, dass** die elektrischen Federkontakte (22, 23) von der die Einschuböffnung (18) begrenzenden Innenwand des Anschlussgehäuses hervorstehen.

11. Antriebsvorrichtung nach Anspruch 10, **dadurch gekennzeichnet, dass** die elektrischen Federkontakte (22, 23) parallel zueinander in Einschubrichtung verlaufend am Anschlussgehäuse angeordnet sind, wobei die Einschubrichtung in Längsrichtung der Führungsschiene (5) verläuft.

12. Antriebsvorrichtung nach einem der Ansprüche 1 bis 11, **dadurch gekennzeichnet, dass** das Anschlussgehäuse Bestandteil eines Adapters (32) ist, von welchem ein Kabel (33) zu einer Steuereinheit (16) geführt ist.

13. Antriebsvorrichtung nach einem der Ansprüche 1 bis 12, **dadurch gekennzeichnet, dass** das Anschlussgehäuse von einem Steuergehäuse (17) gebildet ist, in welchem eine Steuereinheit (16) integriert ist.

## Claims

1. Drive device for a door, with a guide device extending in movement direction of the door and comprising a guide rail (5) and a guide means (9), with a drive, which is arranged in a carriage (14) and is movable at the guide rail and which stands in engagement with the guide means and is supplied with current by way of the guide rail (5) and the guide means (9), wherein an insert body (10) comprising a guide means tensioning device (12) for the guide means (9) as well as current feed means leading to the guide means is introducible into the guide rail (5), **characterised in that** a connecting housing pluggable onto the insert body (10) mounted in the guide rail (5) is provided, wherein the connecting housing has a push-in opening (18) into which the guide rail (5) together with the insert body (10, 11) can be pushed, that electrical plug contacts are provided for electrical connection of the guide means and the guide rail (5) with an external power source, wherein electrical spring contacts (22, 23) as components of the electrical plug contacts are provided in the connecting housing, and that the current feed to the guide means in the guide rail (5) is produced by plugging on the connecting housing, wherein an electrical spring contact (22) of the connecting housing is directly contacted with the guide rail (5) and wherein an electrical contact (28), which is exposed at a wall of the insert body (10) and which is connected with the guide means by way of current feed means, is contacted with a further electrical spring contact (23) at the connecting housing.

2. Drive device according to claim 1, **characterised in that** the contact at the insert body (10) is constructed as an electrical spring contact (28).

3. Drive device according to one of claims 1 and 2, **characterised in that** the current feed means are led from the electrical spring contact (28) to the guide means tensioning device (12) conductively connected with the guide means.

4. Drive device according to claim 3, **characterised in that** the current feed means are constructed integrally with the electrical spring contact (28).

5. Drive device according to claim 4, **characterised in that** the guide means tensioning device (12) has a receptacle, which is mounted on a pin (20), for the guide means and that the pin (20) is enclosed by a conductive ring (29) as a component of the current feed means.

6. Drive device according to claim 5, **characterised in that** the current feed means comprise a conductive eye (26, 27) for connection with the electrical spring contact (28).

7. Drive device according to any one of claims 1 to 6, **characterised in that** the guide rail (5) is formed by a C-shaped section, in the interior space of which the guide means, which is formed by a chain (9), extends.

8. Drive device according to claim 7, **characterised in that** the guide rail (5) has at the upper side thereof an opening bounded by edge strips (5c) connected with the side walls (5b) thereof, wherein the electrical spring contact (28) of the insert body (10) is exposed in the opening and wherein an edge strip (5c) forms the electrical connecting means.

9. Drive device according to any one of claims 1 to 8, **characterised in that** the connecting housing is positionally fixed at the guide rail (5).

10. Drive device according to one of claims 1 and 9, **characterised in that** the electrical spring contacts (22, 23) protrude from the inner wall, which bounds the push-in opening (18), of the connecting housing.

11. Drive device according to claim 10, **characterised in that** the electrical spring contacts (22, 23) are arranged at the connecting housing to extend parallel to one another in push-in direction, wherein the push-in direction extends in the longitudinal direction of the guide rail (5).

12. Drive device according to any one of claims 1 to 11, **characterised in that** the connecting housing is a component of an adapter (32) by which a cable (33) is led to a control unit (16).

13. Drive device according to any one of claims 1 to 12, **characterised in that** the connecting housing is formed by a control housing (17) in which a control unit (16) is integrated.

## Revendications

1. Dispositif d'entraînement dévolu à un portail, comprenant un système de guidage s'étendant dans la direction de mouvement dudit portail, comportant un rail de guidage (5) et un moyen de guidage (9) ; et un entraînement qui est logé dans un chariot coulissant (14), peut être déplacé sur le rail de guidage, est en prise avec le moyen de guidage, et est alimenté en courant par l'intermédiaire dudit rail de guidage (5) et dudit le moyen de guidage (9), sachant qu'un corps intégré (10), pouvant être inséré dans ledit rail de guidage (5), présente un dispositif de tension (12) affecté au moyen de guidage (9), ainsi que des moyens d'amenée de courant qui gagnent ledit moyen de guidage, **caractérisé par le fait qu'**il est prévu un boîtier de raccordement pouvant être enfiché sur le corps intégré (10) monté dans le rail de guidage (5), ledit boîtier de raccordement étant muni d'un orifice d'insertion (18) dans lequel ledit rail de guidage (5) peut être inséré conjointement audit corps intégré (10, 11) ; **par le fait que** des contacts électriques enfichables sont prévus pour le raccordement électrique du moyen de guidage et du rail de guidage (5) à une source extérieure de courant, des contacts électriques élastiques (22, 23) étant prévus, dans ledit boîtier de raccordement, en tant que composants desdits contacts électriques enfichables ; et **par le fait que** l'amenée de courant vers le moyen de guidage et le rail de guidage (5) est établie par enfichage du boîtier de raccordement, sachant qu'un contact électrique élastique (22) dudit boîtier de raccordement est directement en contact avec ledit rail de guidage (5), et sachant qu'un contact électrique (28), en débord libre sur une paroi du corps intégré (10) et connecté au moyen de guidage par l'intermédiaire de moyens d'amenée de courant, est en contact avec un autre contact électrique élastique (23) sur ledit boîtier de raccordement.

2. Dispositif d'entraînement selon la revendication 1, **caractérisé par le fait que** le contact situé sur le corps intégré (10) est réalisé sous la forme d'un contact électrique élastique (28).

3. Dispositif d'entraînement selon l'une des revendications 1 ou 2, **caractérisé par le fait que** le tracé des moyens d'amenée de courant s'étend depuis le contact électrique élastique (28) jusqu'au dispositif de tension (12) en liaison conductrice avec le moyen de guidage.

4. Dispositif d'entraînement selon la revendication 3, **caractérisé par le fait que** les moyens d'amenée de courant sont réalisés d'un seul tenant avec le contact électrique élastique (28).

5. Dispositif d'entraînement selon la revendication 4, **caractérisé par le fait que** le dispositif (12) de tension du moyen de guidage présente un logement dédié audit moyen de guidage et monté sur un tenon (20) ; et **par le fait que** ledit tenon (20) est entouré par une bague conductrice (29) faisant partie intégrante des moyens d'amenée de courant.

6. Dispositif d'entraînement selon la revendication 5, **caractérisé par le fait que** les moyens d'amenée de courant présentent un oeillet conducteur (26, 27), en vue du raccordement au contact électrique élastique (28).

7. Dispositif d'entraînement selon l'une des revendications 1 à 6, **caractérisé par le fait que** le rail de guidage (5) se présente comme un profilé en C, dans l'espace intérieur duquel s'étend le moyen de guidage constitué d'une chaîne (9).

8. Dispositif d'entraînement selon la revendication 7, **caractérisé par le fait que** le rail de guidage (5) est pourvu, à sa face supérieure, d'un orifice délimité par des barrettes marginales (5c) se rattachant aux parois latérales (5b) dudit rail, le contact électrique élastique (28) du corps intégré (10) étant en débord libre dans ledit orifice, et une barrette marginale (5c) matérialisant le moyen de connexion électrique.

9. Dispositif d'entraînement selon l'une des revendications 1 à 8, **caractérisé par le fait que** le boîtier de raccordement est verrouillé à demeure sur le rail de guidage (5).

10. Dispositif d'entraînement selon l'une des revendications 1 ou 9, **caractérisé par le fait que** les contacts électriques élastiques (22, 23) font saillie au-delà de la paroi intérieure du boîtier de raccordement qui délimite l'orifice d'insertion (18).

11. Dispositif d'entraînement selon la revendication 10, **caractérisé par le fait que** les contacts électriques élastiques (22, 23) sont disposés, sur le boîtier de raccordement, avec étendues mutuellement parallèles dans la direction d'insertion, ladite direction d'insertion s'étendant dans la direction longitudinale du rail de guidage (5).

12. Dispositif d'entraînement selon l'une des revendications 1 à 11, **caractérisé par le fait que** le boîtier de raccordement fait partie intégrante d'un adaptateur (32) à partir duquel un câble (33) gagne une unité de commande (16).

13. Dispositif d'entraînement selon l'une des revendications 1 à 12, **caractérisé par le fait que** le boîtier de raccordement est constitué d'un boîtier de commande (17) dans lequel une unité de commande (16) est intégrée.
